# FASCICULE DE BREVET EUROPEEN

(11) **EP 3 099 869 B1**
(45) Date de publication et mention de la délivrance du brevet: **18.04.2018**
(21) Numéro de dépôt: 15706873.5
(22) Date de dépôt: 29.01.2015
(51) Int. Cl.: E04H 15/54, A47J 41/00, B65D 81/38, E04H 15/20

(54) **DISPOSITIF DE PROTECTION SOLAIRE**
SONNENSCHUTZVORRICHTUNG
SOLAR PROTECTION DEVICE

(30) Priorité: 31.01.2014 FR 1400275
(43) Date de publication de la demande: 07.12.2016
(73) Titulaire: Decathlon, 59650 Villeneuve d'Ascq (FR)
(72) Inventeur: DEVEAUX, Bruno, F-59000 Lille (FR); HERPIN, Sophie, F-59000 Lille (FR); DAMMAN, Valérie, F-59242 Templeuve (FR); THIZY, Romain, 74700 SALLANCHES (FR)
(74) Mandataire: Balesta, Pierre
(86) Numéro de dépôt international: PCT/FR2015/050198
(87) Numéro de publication internationale: WO 2015/114253

(56) Documents cités:
- WO-A1-01/96695
- WO-A2-02/18133
- WO-A2-2012/172256
- US-A1- 2013 240 007

## Description

### Arrière-plan de l'invention

La présente invention concerne le domaine technique des dispositifs de protection solaire délimitant une zone à protéger des rayons solaires d'une zone extérieure, lesdits dispositifs comprenant au moins un panneau ayant des faces externe et interne opposées, la face interne étant destinée en fonctionnement à être orientée en regard de ladite zone à protéger, la face externe est destinée en fonctionnement à être orientée en regard des rayons solaires.

Ces dispositifs ont pour fonction d'isoler thermiquement un ou des usagers, et/ou des produits, tels que des aliments ou une boisson, disposés dans la zone à protéger afin d'améliorer le confort desdits usagers, en particulier en été sous de fortes chaleurs, et limiter la prise ou la perte de chaleur et donc la montée ou la diminution en température desdits aliments ou liquides afin d'en améliorer leur conservation.

Généralement, les tentes comprennent également une chambre intérieure recouverte par ledit panneau faisant office au moins en partie d'élément de toit, la chambre intérieure faisant office de zone à protéger ou zone d'abri.

En été, on observe que la température dans ces zones à protéger exposées au soleil, en particulier dans les chambres intérieures, est plus élevée que la température extérieure, également désignée dans le présent texte par température ambiante. Il a ainsi été mesuré, à titre d'exemple sous des latitudes européennes, une différence de température allant jusqu'à 15°C entre la température de l'air dans les zones hautes de la chambre intérieure d'une tente et la température de l'air ambiant à l'extérieur (ou zone extérieure) de ladite tente. De plus, il a été constaté que la présence d'un rayonnement thermique dans la chambre intérieure implique que la température ressentie (température radiante) par un utilisateur est supérieure à celle effectivement mesurée dans ladite chambre, ce qui accentue encore l'inconfort dû à la chaleur.

Il résulte que l'usager ne peut rester dans une tente ou un abri exposé au soleil en pleine journée sans souffrir d'une chaleur encore plus importante que celle se trouvant à l'extérieur de ladite zone à protéger.

Cette différence de température entre la zone à protéger, notamment la chambre intérieure, et l'ambiance est due, d'une part, à un apport de chaleur par rayonnement solaire et, d'autre part, à une ventilation insuffisante de la zone à protéger, en particulier de la chambre intérieure.

On observe ainsi un effet de serre, lié au rayonnement solaire, qui se produit dans la zone à protéger. Les éléments de toit laissent passer une partie du rayonnement solaire incident, lequel est composé de rayonnements ultraviolets (UV), visibles, et infrarouges proches sur la gamme des longueurs d'ondes courtes (allant de 0,2 µm à 2µm). Cependant, lesdits éléments de toit ne permettent pas au rayonnement infrarouge lointain ayant des grandes longueurs d'onde (supérieure à 3 µm) émis et réfléchis par la zone à protéger, par exemple par les parois de la chambre intérieure, le sol et éventuellement les usagers dans ladite zone, de s'échapper à l'extérieure de ladite zone à protéger.

Ces rayons dans l'infrarouge lointain réfléchis et émis par la zone à protéger sont alors en majorité emprisonnés dans cette dernière et s'y accumulent, augmentant ainsi la température à l'intérieur de la zone à protéger mais également sur les parois de la chambre intérieure lorsqu'elle est prévue. Cet effet de serre est encore plus important dans une chambre intérieure.

On connaît le document WO 2012/172256 décrivant un article du type tente ou abri comprenant un élément de toit recouvrant au moins partiellement une zone à protéger, ledit élément de toit comprenant un panneau souple principal ayant des faces externe et interne opposées, la face interne étant destinée en fonctionnement à être orientée au regard de ladite zone à protéger. La face externe est destinée en fonctionnement à être orientée au regard des rayons solaires. La face interne présente un taux d'émissivité (%) des rayons infrarouges lointains inférieur au taux d'émissivité (%) des rayons infrarouges lointains de la face externe et la face externe est agencée en sorte de réfléchir les rayons solaires.

Cet article a pour avantage de permettre : une diminution très significative de la chaleur radiante émise dans la zone à protéger, une baisse de la température de l'air dans la zone à protéger et de diviser par au moins trois le taux de transmission du rayonnement solaire.

Néanmoins, le panneau souple principal décrit dans WO 2012/172256 a pour inconvénient que la solidité lumière, en particulier aux ultraviolets, la solidité à l'eau et la solidité aux intempéries de la face externe sont mauvaises. On observe notamment un jaunissement de cette dernière dans le temps. Une explication non exhaustive résiderait dans la présence d'un film en polyuréthane disposé sur la face externe dudit panneau souple. La présence de dioxyde de titane dans ledit film en polyuréthane pourrait également expliquer une diminution des solidités à l'eau et aux intempéries de ladite face externe dudit panneau souple principal.

On observe également une mauvaise solidité lumière des motifs ornementaux disposés sur la face externe ainsi que des problèmes de migration des couleurs. Ce panneau implique ainsi des contraintes importantes en termes d'aspect puisqu'il n'est pas possible que la face externe dudit panneau comprenne n'importe quel motif ornemental dans des conditions adaptées à l'usage (exposition aux UV, intempéries,...).

En outre, la fabrication de ce panneau souple principal est couteuse puisque quatre enductions sont nécessaires : le panneau souple principal est ainsi revêtu selon ses faces interne et externe d'une couche en polyuréthane puis d'une couche fonctionnelle chargée en dioxyde de titane ou en aluminium par exemple.

La présente invention a pour objet de proposer un dispositif de protection solaire permettant d'atteindre l'effet isolant thermiquement décrit précédemment dont les solidités lumière, à l'eau et aux intempéries sont satisfaisantes indépendamment du motif ornemental, et ayant un coût de fabrication réduit.

### Objet et résumé de l'invention

La présente invention a ainsi pour objet, selon un premier aspect, un dispositif de protection solaire délimitant une zone à protéger des rayons solaires d'une zone extérieure, ledit dispositif comprend au moins un panneau ayant des faces externe et interne opposées, la face interne étant destinée en fonctionnement à être orientée en regard de ladite zone à protéger, la face externe est destinée en fonctionnement à être orientée en regard des rayons solaires tout en étant agencée en sorte de réfléchir les rayons solaires. La face interne dudit panneau comprend, superposées dans cet ordre : une première couche ayant un taux d'émissivité des rayons infrarouges ε1 (%) et une seconde couche ayant un taux d'émissivité des rayons infrarouges ε2 (%), le taux d'émissivité ε2 des rayons infrarouges (%) de la seconde couche étant inférieur au taux d'émissivité ε1 (%) des rayons infrarouges de la première couche. En outre, ledit panneau est agencé en sorte que ladite face interne présente un taux d'émissivité ε3 (%) des rayons infrarouges inférieur au taux d'émissivité ε4 (%) des rayons infrarouges de la face externe.

Avantageusement, la fraction du rayonnement solaire absorbé par le panneau est réémis davantage dans la zone extérieure, correspondant à la zone ambiante, que dans la zone à protéger. Cet effet technique permet d'atténuer fortement l'effet de serre observé dans l'état de la technique puisque moins de rayons infrarouges vont être réémis dans la zone à protéger et seront susceptibles de s'accumuler. Ainsi, le rayonnement thermique dans la zone à protéger émis par tout élément disposé dans ladite zone à protéger (notamment le sol, les usagers, éventuellement les parois de la chambre intérieure, des aliments, des liquides, un article tel un article de sport) est diminué. Corrélativement, la température radiante perçue par l'usager ou la prise ou la perte de température d'un aliment ou d'un liquide est limitée.

La combinaison des propriétés réfléchissantes de la face externe avec la différence d'émissivité entre les faces interne et externe du panneau permet d'atténuer encore l'effet de serre qui pourrait se produire dans la zone à protéger. En effet, une portion moins importante des rayons solaires incidents sera transmise puis réémise dans ladite zone à protéger, en particulier moins de rayonnement dans l'infrarouge lointain sera susceptible de s'accumuler dans ladite zone à protéger.

Avantageusement, les première et seconde couches attribuant des propriétés d'émissivité des rayons infrarouges particulières aux faces interne et externe du panneau ainsi que des propriétés de réflexion à ladite face externe sont disposées selon la face interne dudit panneau.

La composition desdites couches n'altèrent donc pas les solidités à la lumière, à l'eau et aux intempéries de la face externe du panneau selon l'invention, en particulier lorsque la face externe dudit panneau comprend un motif ornemental.

En outre, le panneau selon l'invention est déterminé en sorte que les propriétés réfléchissantes et d'émissivité de la première couche se retrouvent au moins partiellement sur la face externe dudit panneau.

De préférence, le taux d'émissivité ε3 des rayons infrarouges (%), notamment lointains, de la face interne du panneau selon l'invention est proche, notamment équivalent à quelques points de % près au taux d'émissivité ε2 des rayons infrarouges, notamment lointains, de la seconde couche, par exemple à plus ou moins 10 points de pourcentage près, par exemple à plus ou moins 5 points de pourcentage près.

En particulier, l'émissivité ε3 de la face interne du panneau souple correspond en fonctionnement à l'émissivité ε2 de la seconde couche, la face interne de la seconde couche orientée au regard de la zone à protéger entrant dans la structure de la face interne du panneau souple et la face externe de la seconde couche étant alors orientée vers la première couche.

De préférence, le taux d'émissivité ε1 des rayons infrarouges (%), notamment lointains, de la première couche est proche, notamment équivalent à quelques points de % près, au taux d'émissivité ε4 (%) des rayons infrarouges, notamment lointains, de la face externe du panneau selon l'invention, par exemple à plus ou moins 10 points de pourcentage près, par exemple à plus ou moins 5 points de pourcentage près.

On comprend par rayons infrarouges, tout rayonnement couvrant l'ensemble du spectre comprenant les rayons infrarouges, et notamment les infrarouges proches et/ou lointains, de préférence les rayons infrarouges lointains.

On comprend par infrarouge lointains, tout rayonnement ayant des longueurs d'ondes supérieures ou égales à 3µm, de préférence inférieures ou égales à 5 µm, encore de préférence inférieures ou égales à 50 µm.

On comprend par infrarouges proches, tout rayonnement ayant des longueurs d'ondes inférieures à 3µm, de préférence supérieures ou égales à 0,78 µm.

L'émissivité (ε) est la propriété de la surface d'un corps d'émettre de la chaleur par rayonnement, exprimée par le rapport entre l'énergie rayonnée par cette surface et celle rayonnée par un corps noir à la même température. Un corps noir est l'objet théorique qui absorbe tous les rayonnements électromagnétiques qu'il reçoit, à toutes les longueurs d'onde. Aucun rayonnement électromagnétique ne le traverse et aucun n'est réfléchi.

L'émissivité dépend ainsi de nombreux paramètres qui sont la température du corps en question, la direction du rayonnement, la longueur d'onde et surtout l'état de surface des faces interne et externe du panneau selon l'invention.

On comprend par réflexion le phénomène par lequel une onde tombant sur la surface de séparation de deux milieux de propagation doués de propriétés différentes retourne dans le milieu d'où elle provient, s'agissant en particulier du panneau, la face externe fait office de premier milieu tandis que l'air ambiant dans lequel débouche la face externe fait office de second milieu.

On comprend par transmission d'un rayonnement, le passage d'un rayonnement à travers un milieu, sans changement de longueur d'onde, en particulier à travers le panneau selon l'invention.

Les rayons solaires selon l'invention, couvrent le spectre solaire, lequel comprend notamment les rayons visibles, infrarouges proches ainsi que les ultraviolets.

L'infrarouge lointain (IRL) est une partie des rayons thermiques émis par les différents corps, tels que le sol, le panneau selon l'invention, une éventuelle chambre intérieure, des objets ou un ou plusieurs usagers disposés dans la zone à protéger. Les ondes dans l'infrarouge lointain pénètrent la peau sans dommage et réchauffent les tissus du corps de l'usager de façon semblable au soleil mais sans la radiation nuisible des ultraviolets.

On comprend par absorption d'un rayonnement, la pénétration, la rétention et l'assimilation dudit rayonnement dans l'épaisseur d'un matériau, dans le cas de la présente invention dans ledit panneau.

Les taux de réflexion, transmission, et absorption se définissent comme la fraction du rayonnement incident, en particulier du rayonnement solaire, qui est respectivement réfléchie, transmise ou absorbée.

Les taux de réflexion, d'absorption et de transmission peuvent être mesurés à l'aide de la norme NF EN 410-1999 en référence au cahier du CSTB - Centre Scientifique et Technique du Bâtiment- 3246 de juillet-août 2000.

L'émissivité, la réflexion, la transmission, et l'absorption forment les propriétés radiatives du panneau selon l'invention.

On comprend, par zone extérieure, tout ce qui est disposé à l'extérieur du dispositif de protection solaire selon l'invention ; la face externe est en particulier destinée en fonctionnement à être orientée vers les rayons émis par le soleil.

Il convient de noter que la couleur de la face externe et/ou de la face interne n'influe pas sur les propriétés d'émissivité dans l'infrarouge lointain du panneau selon l'invention. En effet, l'émissivité des rayons infrarouges, notamment lointains, de la face externe blanche d'un panneau textile a été évaluée comme étant du même ordre que celle de la face externe colorée (par exemple orange ou verte) d'un autre panneau textile, à savoir de l'ordre de 83-85%.

Les taux d'émissivité dans l'infrarouge, notamment dans l'infrarouge lointain, ε1 (%), ε2 (%), ε3 (%) et ε4 (%), éventuellement ε5 (%) cité ci-après, peuvent être mesurés selon la méthode décrite ci-après ou selon la norme NF EN 15976 de juillet 2011, par exemple combinée avec la norme NF EN 12898 de juillet 2001.

Les valeurs d'émissivité mesurées sur ε1 (%), ε2 (%), ε3 (%) et ε4 (%), éventuellement ε5 (%) citée ci-après, sont données dans le présent texte à +/-3 points de pourcentage près.

La différence d'émissivité ε (%) entre la face interne et la face externe (c'est à dire entre ε3 (%) et ε4 (%)) est de préférence au moins de 3 points de %, encore de préférence au moins de 6 points de %.

Les première et seconde couches comprennent respectivement au moins un premier et un second composant ayant pour taux d'émissivité respectif ε1 (%) et ε2 (%), lesdits taux d'émissivités ε1 (%) et ε2 (%) sont de préférence inférieurs ou égaux à 85%, encore de préférence inférieurs ou égaux à 75%, et encore de préférence inférieurs ou égaux à 65%.

La dite première couche et/ou ladite seconde couche, et éventuellement ladite troisième couche définie ci-dessous, peu(ven)t être dans au moins un matériau polymère. Ledit matériau polymère contribue également à conférer au panneau des propriétés de résistance à l'abrasion et d'imperméabilité à l'eau, et éventuellement de perméabilité à l'air. De préférence, le poids/m² d'une première ou d'une seconde couche est inférieure ou égale à 100 g/m², de préférence inférieure ou égale à 50 g/m², et encore de préférence inférieure ou égale à 10 g/m². Les valeurs de poids/m² des couches sont données dans le présent texte sur le panneau fini lorsque les couches sont sèches (par exemple la phase solvant ou aqueuse de la composition liante d'enduction a été évaporée).

Dans une sous-variante, la face interne du panneau est en contact au moins localement avec une couche d'air, par exemple avec une couche d'air d'épaisseur minimum (d) séparant la face interne dudit panneau d'une chambre intérieure dans la zone à protéger. La face interne dudit panneau peut aussi être orientée directement en regard du volume intérieur de la zone à protéger.

Dans une variante, le taux d'émissivité ε3 (%) des rayons infrarouges de la face interne est au moins inférieur de 10 points de %, de préférence inférieur de 20 points de %, au taux d'émissivité ε4 (%) des rayons infrarouges de la face externe.

Plus la différence d'émissivité entre les faces externe et interne est importante, plus le rayonnement thermique dans la zone à protéger sera réduit, améliorant ainsi le confort thermique de l'usager et/ou le maintien de la température d'un article placé dans ladite zone à protéger, par exemple d'un liquide que ce dernier soit chaud ou froid.

Dans une variante, la face externe présente un taux de réflexion supérieur ou égal à 40%, mesuré selon la norme NF EN 410 -1999.

Cette disposition permet encore d'améliorer l'effet recherché dans le cadre de l'invention à savoir diminuer la proportion des rayons solaires incidents transmise puis réémise dans la zone à protéger en sorte de limiter l'accumulation des rayons infrarouges, notamment lointains, dans cette zone.

Dans une variante, le taux de transmission du panneau est inférieur ou égal à 15%, de préférence inférieur ou égal à 10%, encore de préférence inférieur ou égal à 5%.

Le taux de transmission est de préférence mesuré à l'aide de la norme NF EN 410-1999.

Ce taux de transmission est mesuré sur le panneau comprenant les première et seconde couches selon l'invention.

Avantageusement, le panneau selon l'invention diminue de façon très importante le taux du rayonnement solaire incident transmis dans la zone à protéger.

Pour comparaison, il a été observé pour des panneaux de l'état de la technique ne comprenant pas de première et seconde couches selon l'invention, des taux de transmission de l'ordre de 35%-40%.

Dans une variante, la première couche comprend du dioxyde de titane et la seconde couche comprend de l'aluminium ou de l'argent.

Dans une variante, la face externe comprend un motif ornemental.

Ce motif ornemental peut être obtenu par teinture du panneau lorsque ce dernier est un panneau textile, par impression, par enduction, par impression jet d'encres ou par transfert sur la face externe du panneau.

Ce motif ornemental peut être une teinte unie ou non de la face externe du panneau, laquelle teinte peut être combinée avec des dessins déterminés.

Dans une variante, le dispositif de protection solaire selon l'invention comprend une troisième couche opaque disposée entre lesdites première et seconde couches.

On entend au sens de la présente invention par « opaque » que la troisième couche ne laisse pas ou très peu passer les rayons lumineux, c'est à dire les rayons solaires, en particulier comprenant les rayons visibles, les rayons infra-rouges proches et les rayons ultra-violets.

Avantageusement, la troisième couche opaque étant disposée entre les première et seconde couches selon l'invention, les différences d'émissivité entre les faces interne et externe du panneau selon l'invention sont conservées et donc corrélativement l'effet « rafraîchissant » final recherché.

Pour le cas où la zone à protéger est destinée à recevoir une personne, s'agissant par exemple d'un article du type tente ou abri, ce dernier bénéficie d'une zone de repos dans laquelle les rayons lumineux, en particulier visibles ne sont pas ou peu transmis ce qui permet d'obscurcir la zone à protéger tout en bénéficiant de l'effet rafraichissant du dispositif selon l'invention.

Il convient de noter que l'effet opacifiant de la troisième couche est notamment fonction de sa masse surfacique (g/m²) et de la quantité de pigments opacifiants utilisée. Ainsi, il peut être désiré d'obscurcir plus ou moins la zone à protéger.

De préférence, la troisième couche est dans un film polymère comprenant par exemple des charges noires, tel que du noir de carbone. Selon un mode de réalisation, la proportion en poids de noir de carbone par rapport au poids total du film polymère de la troisième couche est inférieure ou égale à 20%, encore de préférence inférieure ou égale à 10%, notamment inférieure ou égale à 5%.

Dans une variante, la première couche et/ou la seconde couche et/ou la troisième couche, est (sont) dans au moins un matériau polymère choisi seul ou en combinaison parmi les polymères suivants : polytétrafluoroéthylène, polyuréthane, polyéthylène téréphtalate, ethyl vinyl acétate (EVA), polychlorure de vinyle (PVC).

Dans une variante, la seconde couche est constituée d'un film métallisé, notamment un film aluminisé.

Dans une variante, le panneau est un panneau textile.

Par exemple, le poids/m², éventuellement le nombre de fils/cm dans le sens chaine et/ou le sens trame s'agissant d'un tissu, le mode de liage des fils (par exemple armure de tissage), ainsi que le nombre et le titre (dtex) des fils employés permettent d'agencer un panneau textile transmettant les rayons solaires incidents jusqu'à la première couche disposée sur la face interne dudit panneau.

En particulier, ledit panneau textile, vierge, c'est-à-dire sans première couche ou seconde couche selon l'invention, a un taux de transmission des rayons solaires incidents supérieur ou égal à 25%, de préférence supérieur ou égal à 30%, encore de préférence supérieur ou égal à 35% (de préférence mesuré selon la norme NF EN 410-1999).

Le ou les panneaux textiles décrits dans le présent texte peuvent être formés d'un ou plusieurs panneaux prédécoupé(s), formés à partir d'un ou plusieurs tissus et/ou nontissés et/ou tricots.

La présente invention a pour objet, selon un seconde aspect, un article du type tente ou abri comprenant un dispositif de protection solaire selon l'une des variantes de réalisation précédentes, ledit panneau dudit dispositif de protection solaire faisant office d'élément de toit recouvrant au moins partiellement ladite zone à protéger.

L'article du type abri selon l'invention peut être un parasol, un parapluie, un auvent ou un store, ....

Ledit panneau est de préférence un panneau textile.

Dans une variante, la zone à protéger comprend une chambre intérieure recouverte au moins partiellement par ledit élément de toit, ledit élément de toit et ladite chambre intérieure sont agencés en sorte d'être espacés au moins localement d'une distance (d) par une couche d'air, de préférence d'une distance (d) supérieure ou égale à 7 mm.

Cette couche d'air disposée entre la face interne du panneau et la chambre intérieure permet ne pas altérer les propriétés d'émissivité de ladite face interne et conserver l'atténuation de l'effet de serre observé dans la zone à protéger.

La chambre intérieure est de préférence obtenue par l'assemblage d'un ou plusieurs panneaux souples prédécoupés, notamment des panneaux textiles.

Lorsque l'article selon l'invention ne comprend pas de telle chambre intérieure, le panneau entrant dans la composition de l'élément de toit, est suspendu au-dessus de la zone à protéger, la face interne dudit panneau est ainsi en contact avec une couche d'air.

La présente invention a pour objet, selon un troisième aspect, un article isotherme, tel qu'une valise, un sac isotherme, un manchon de protection d'une gourde, comprenant un dispositif de protection solaire selon l'une quelconque des variantes de réalisation précédentes.

Dans une variante, l'article isotherme comprend une enveloppe délimitant un volume intérieur correspondant à ladite zone à protéger des rayons solaires, ladite enveloppe ayant au moins une portion comprenant dans cet ordre ledit dispositif de protection solaire, éventuellement un matériau de renfort, une couche ayant un taux d'émissivité ε5 (%) inférieur ou égal à 85%, encore de préférence inférieur ou égal à 75%.

Encore de préférence, le taux d'émissivité ε5 (%) est inférieur ou égal à 65%.

La couche ayant un taux d'émissivité ε5 (%) est de préférence une couche aluminisée.

### Description détaillée des dessins

La présente invention sera mieux comprise à la lecture de la description des exemples de réalisation suivants, cités à titre non limitatif, et illustrés par les figures suivantes, annexées à la présente, et dans lesquelles :
- la figure **1** est une représentation schématique et en perspective d'un article de type tente comprenant un dispositif de protection solaire selon l'invention ;
- la figure **2** est une représentation schématique selon le plan de coupe I-I réalisé à la figure **1****,** d'une portion du dispositif de protection solaire représenté à la figure **1** **;**
- la figure **3** est une représentation schématique de l'atténuation de l'effet de serre observé dans la zone à protéger de l'article décrit en référence aux figures **1** et **2** **;**
- la figure **4** est une représentation schématique et en perspective d'un article isotherme selon l'invention en position fermée ;
- la figure **5** est une représentation schématique et en perspective de l'article isotherme représenté à la figure **4** mais en position ouverte.

### Description détaillée des exemples de réalisation

L'article du type tente ou abri **1** représenté à la figure **1** comprend un dispositif de protection solaire **40** comprenant un élément de toit **2** recouvrant une zone à protéger **3.** L'élément de toit **2** comprend un panneau **4** ayant des faces externe **4**a et interne **4**b opposées, la face interne **4**b étant destinée en fonctionnement à être orientée au regard de ladite dite zone à protéger **3.** La face interne **4**b présente un taux d'émissivité ε3 (%) des rayons infrarouges, notamment lointains, inférieur au taux d'émissivité ε4 (%) des rayons infrarouges, notamment lointains, de la face externe **4**a. La zone à protéger **3** comprend une chambre intérieure **5**, recouverte par l'élément de toit **2,** ledit élément de toit **2** et la chambre intérieure **5** étant agencés en sorte d'être espacés au moins localement d'une distance (d) par une couche d'air **6.** Dans cet exemple précis, la distance d est supérieure ou égale à 7 mm. De préférence, le taux d'émissivité ε3 (%) des rayons infrarouges, notamment lointains, de la face interne **4**b est inférieur au moins de 20 points de pourcentage au taux d'émissivité ε4 (%) des rayons infrarouges, notamment lointains, de la face externe **4**a.

La face externe **4**a du panneau **4** est agencée en sorte de réfléchir les rayons solaires, de préférence la face externe **4**a présente un taux de réflexion supérieur ou égal à 40% (mesuré selon la norme NF EN 410 - 1999).

Dans cet exemple précis, tel que représenté à la figure **2****,** la face interne **4**b est revêtue d'une première couche **7** dans un film polymère comprenant par exemple des particules métalliques en tant que premier composant, éventuellement oxydées, de préférence du dioxyde de titane. Cette première couche **7** est ensuite revêtue d'une seconde couche **8** dans un film polymère comprenant par exemple des particules métalliques en tant que second composant, de préférence une poudre d'aluminium ou d'argent. Les premier et second films polymères sont par exemple dans un ou plusieurs polymères sélectionnés parmi les polymères suivants : polyéthylène téréphtalate, polyuréthane, polytétrafluoroéthylène, éthylvinyl acétate.

Dans une variante, la proportion en poids des premier et second composants respectivement dans les première **7** et seconde **8** couches diffèrent. Par exemple, la composition liante solvantée ou aqueuse destinée à former la première couche comprend par rapport à son poids total entre 15% et 20% en poids de TiO₂, et la composition liante solvantée ou aqueuse destinée à former la seconde couche comprend par rapport à son poids total entre 4% et 12% en poids de poudre d'argent ou d'aluminium.

Le taux d'absorption a été déduit des taux de transmission et de réflexion. Les taux de transmission, de réflexion et d'absorption sur le spectre solaire ont été mesurés par un rayonnement incident émis en direction de la face externe **4**a du panneau **4** selon l'invention à tester (de préférence selon la norme NF EN 410 - 1999). Les taux d'émissivité dans l'infrarouge, notamment lointain, des faces interne **4**b et externe **4**a ont été mesurés selon une méthode de mesure décrite ci-dessous à l'aide d'un émissomètre de la marque INGLAS et ayant pour référence TIR 100-2.

Les valeurs de transmission, de réflexion et d'émissivité sont données à plus ou moins 3% près.

Le taux d'émissivité ε3 (%) des rayons infrarouges, notamment lointain, de la face interne **4**b du panneau **4** est de 55% ce qui est inférieur au moins de 20 points de pourcentage au taux d'émissivité ε4 (%) des rayons infrarouges, notamment lointains, de 76% de la face externe **4**a.

Le panneau **4** est dans cet exemple précis un panneau textile laissant passer la lumière jusqu'à la face interne. Ce panneau **4** peut être par exemple : un panneau tissé selon une armure toile ayant un poids/m² compris entre 50 g/m² et 100 g/m² comprenant des fils, par exemple en polyester ou en polyamide 6-6, dont le titre (dtex) est compris entre 55 dtex et 220 dtex. A titre d'exemple, le nombre de fils dans le sens chaine par centimètre est compris entre 20 et 40 et le nombre de fils dans le sens trame par centimètre est compris entre 20 et 30.

En fonctionnement, tel que cela est représenté à la figure **3****,** les rayons solaires incidents **9** arrivent sur la face externe **4**a du panneau **4,** une partie **10** de ces rayons est réfléchie, une autre partie **11** est absorbée, et enfin une dernière partie **12** est transmise. Ainsi, la proportion des rayons solaires transmis **12** dans la tente **1** (de l'ordre de 2%) est plus faible que dans l'état de la technique (de l'ordre de 34%) car la face externe **4**a est agencée en sorte de réfléchir les rayons solaires. Le taux de réflexion de la face externe **4**a du panneau **4** est dans cet exemple précis de l'ordre de 56%, le taux d'absorption en résultant est donc de l'ordre de 42%. Les rayons transmis **12** dans la zone d'abri **3,** tel que cela est visible à la figure **3****,** sont réfléchis à nouveau ou absorbés puis réémis dans l'infrarouge, notamment lointain, par le sol **13,** la peau d'un éventuel usager **14** et les parois de la chambre intérieure **5** pour former un rayonnement dans l'infrarouge, notamment lointain, représenté par les flèches **15.** Lorsque ces rayons **15** sont réémis par les parois de la chambre intérieure **5** vers le panneau **4,** ils sont de nouveau absorbés par le panneau **4.** Grâce aux propriétés d'émissivité des faces **4**a et **4**b du panneau **4,** le rayonnement ainsi absorbé par le panneau **4,** soit directement à partir du rayonnement solaire incident **9** (partie **11**), soit indirectement à partir du rayonnement infrarouge **15,** notamment lointain, est davantage réémis par la face externe **4**a dans l'ambiance que par la face interne **4**b vers la zone d'abri **3.** Sur l'ensemble de ce cycle, l'effet de serre est ainsi considérablement diminué par rapport à ce qui est observé dans l'état de la technique pour une tente connue équipée d'un élément de toit ne comprenant pas de première et seconde couches selon l'invention.

Une étude en soufflerie climatique sur l'article du type tente **1** décrit dans les figures **1** à **3** a été effectuée comparativement à un article de même structure comprenant un élément de toit ayant un panneau de l'état de la technique. L'article **1** est disposé dans une pièce disposant d'un plafond aménagé en sorte d'émettre des rayons sur le spectre solaire. Les paramètres climatiques de la soufflerie sont déterminés dans ladite pièce en sorte de reproduire une journée d'été sous des latitudes européennes avec un vent très faible. L'énergie émise par le plafond de ladite pièce est de l'ordre de 600 watts/m² au sol. Des thermocouples, un globe noir et des capteurs de flux radiatifs (pyranomètres) permettent respectivement de mesurer la température de l'ambiance (à l'extérieur desdits articles), la température radiante dans la zone à protéger et le taux de transmission de l'article **1** dans la zone à protéger (les capteurs de flux radiatifs sont placés sur la face externe **4**a du panneau **4** ainsi qu'au sol dans la chambre intérieure **5** et de façon équivalente pour l'article de l'état de la technique). On observe ainsi une diminution de 6°C sur la température radiante entre l'article **1** et l'article de l'état de la technique, une baisse de 2°C de l'air dans la zone à protéger **3** par rapport à la zone d'abri de l'état de la technique et un taux de transmission du rayonnement solaire divisé par 4 dans la zone à protéger **3.** La température radiante est liée au rayonnement thermique solaire et/ou infrarouge, notamment lointain, absorbé par la peau d'un usager, la forte diminution de ce critère permet ainsi une nette amélioration du confort thermique de l'usager puisque celui-ci ci ressent moins la chaleur.

Il est à noter que les capacités d'émission du rayonnement solaire de la soufflerie climatique dans laquelle été réalisé cet essai étaient limitées à 600 watts/m² au sol, alors que les conditions d'usage en plein été avec un ciel entièrement dégagé seraient à rapprocher d'une émission de 800-1000 watts/m² au sol. La réduction du rayonnement thermique ainsi que de la température radiante par rapport à l'état de la technique devrait encore être plus important pour ces conditions d'usage.

Les taux d'émissivité dans l'infrarouge, notamment lointain, décrits dans le cadre de la présente invention peuvent être aussi mesurés selon la méthode d'essai décrite ci-après.

Cette méthode est une mesure indirecte de l'émissivité, et plus particulièrement de l'émissivité hémisphérique. Ainsi, un corps noir hémisphérique, à une température de 100°C, rayonne vers une face donnée d'un échantillon dont on souhaite mesurer l'émissivité. La portion réfléchie du flux thermique par ladite face de l'échantillon est alors mesurée à l'aide d'un émissomètre. L'émissivité est ainsi déduite de la loi de Kirchoff de conservation de l'énergie : (1= σ + α + ρ), dans laquelle σ est le coefficient de transmission, ρ est le coefficient de réflectivité et α est le coefficient d'absorption. Partant du postulat que le panneau **4,** et le panneau de l'état de la technique, sont opaques au rayonnement infrarouge, notamment lointain, σ est nul dans cette gamme de longueur d'onde (correspond donc à l'infrarouge, notamment lointain). On considère de plus que la longueur d'onde est monochromatique car l'on se place dans l'infrarouge, notamment lointain, pour la réflexion et l'émissivité de sorte que l'émissivité (ε) est égale à la valeur α dans la loi de Kirchoff énoncée ci-dessus, ainsi l'émissivité vaut 1-ρ. La mesure de l'émissivité est effectuée avec un émissomètre TIR100-2 de la marque INGLAS. Deux étalons de faible émissivité et de forte émissivité, respectivement, sont utilisés au préalable pour calibrer la méthode de mesure. On mesure ainsi plus précisément l'émissivité hémisphérique des rayons infrarouges, notamment lointains, qui correspond effectivement à la production de chaleur radiante.

Les figures **4** et **5** représentent un article isotherme **20,** dans cet exemple précis, une glacière. Cet article isotherme **20** comprend une enveloppe **21** délimitant un volume intérieur **22** correspondant à une zone à protéger **23** des rayons solaires. Au moins une portion de ladite enveloppe **21** comprend dans cet ordre un dispositif de protection solaire **24** selon l'invention, éventuellement un matériau de renfort, une couche **25** un taux d'émissivité ε5 (%) inférieur ou égal à 85%, de préférence inférieur ou égal à 75%, encore de préférence inférieur ou égal à 65%.

Dans cet exemple précis, l'enveloppe **21** a une forme de parallélépipède rectangle dont au moins une paroi, parmi les parois **21**a, **21**b, **21**c, **21**d, **21**e et **21**f, forme une portion comprenant un dispositif de protection solaire **24** selon l'invention.

Dans cet exemple précis, au moins la paroi **21**f représentée aux figures **4** et **5** comprend un dispositif de protection solaire **24,** de préférence toutes les parois **21**a à **21**f comprennent un dispositif de protection solaire **24.** Le dispositif de protection solaire **24** comprend un panneau **26** ayant une face externe **26**a. La paroi **21**f comprend selon sa face interne **210**f une couche **25** ayant un faible taux d'émissivité ε5 (%), dans cet exemple précis une feuille aluminisée. Un éventuel matériau de renfort afin de rigidifier l'enveloppe **21** peut être disposé en sandwich entre le panneau **26** et la couche **25.**

L'article isotherme **21** permet de maintenir un aliment ou une boisson à une température proche de sa température initiale pendant plusieurs heures, notamment pendant plus de 6 heures, de préférence pendant plus de 8 heures.

Il a ainsi été observé une élévation de température d'environ 0,5 °C par heure sur une boisson disposée dans ledit volume intérieur **23,** l'enveloppe **21** étant fermée et exposée au rayonnement solaire, la température ambiante étant de l'ordre de 32°C.

## Revendications

1. Dispositif de protection solaire (24,40) délimitant une zone à protéger (3) des rayons solaires d'une zone extérieure, ledit dispositif (24,40) comprend au moins un panneau (4,26) ayant des faces externe (4a,26a) et interne (4b) opposées, la face interne (4b) étant destinée en fonctionnement à être orientée en regard de ladite zone à protéger (3), la face externe (4a,26a) est destinée en fonctionnement à être orientée en regard des rayons solaires tout en étant agencée en sorte de réfléchir les rayons solaires, **caractérisé en ce que** la face interne (4b) dudit panneau (4,26) comprend, superposées dans cet ordre : une première couche (7) ayant un taux émissivité des rayons infrarouges ε1 (%) et une seconde couche (8) ayant un taux d'émissivité des rayons infrarouges ε2 (%), le taux d'émissivité ε2 des rayons infrarouges (%) de la seconde couche (8) étant inférieur au taux d'émissivité ε1 (%) des rayons infrarouges de la première couche (7), ledit panneau (4,26) étant agencé en sorte que ladite face interne (4b) présente un taux d'émissivité ε3 (%) des rayons infrarouges inférieur au taux d'émissivité ε4 (%) des rayons infrarouges de la face externe (4a,26a).

2. Dispositif de protection solaire (24,40) selon la revendication **1, caractérisé en ce que** le taux d'émissivité ε3 (%) des rayons infrarouges de la face interne (4b) est au moins inférieur de 10 points de %, de préférence inférieur de 20 points de %, au taux d'émissivité ε4 (%) des rayons infrarouges de la face externe (4a,26a).

3. Dispositif de protection solaire (24,40) selon l'une ou l'autre des revendications **1** et **2, caractérisé en ce que** la face externe (4a,26a) présente un taux de réflexion supérieur ou égal à 40%, mesuré selon la norme NF EN 410 - 1999.

4. Dispositif de protection solaire (24,40) selon l'une quelconque des revendications **1** à **3, caractérisé en ce que** le taux de transmission dudit panneau (4,26) est inférieur ou égal à 15%, de préférence inférieure ou égal à 5%.

5. Dispositif de protection solaire (40) selon l'une quelconque des revendications **1** à **4, caractérisé en ce que** la première couche (7) comprend du dioxyde de titane et **en ce que** la seconde couche (8) comprend de l'aluminium ou de l'argent.

6. Dispositif de protection solaire selon l'une quelconque des revendications **1** à **5**, **caractérisé en ce qu'**il comprend une troisième couche opaque disposée entre lesdites première et seconde couches.

7. Dispositif de protection solaire (40) selon l'une quelconque des revendications **1** à **6, caractérisé en ce que** la face externe (4a) comprend un motif ornemental.

8. Dispositif de protection (40) selon l'une quelconque des revendications **1** à **7, caractérisé en ce que** la première couche (7) et/ou la seconde couche (8) et/ou la troisième couche, est (sont) dans au moins un matériau polymère choisi seul ou en combinaison parmi les polymères suivants : polytétrafluoroéthylène, polyuréthane, polyéthylène téréphtalate, ethyl vinyl acétate (EVA), polychlorure de vinyle (PVC).

9. Dispositif de protection selon l'une quelconque des revendications **1** à **8, caractérisé en ce que** la seconde couche est constituée d'un film métallisé, notamment un film aluminisé.

10. Dispositif de protection (24,40) selon l'une quelconque des revendications **1** à **9, caractérisé en ce que** le panneau (4,26) est un panneau textile.

11. Article du type tente ou abri (1) comprenant un dispositif de protection solaire (40) selon l'une quelconque des revendications **1** à **10, caractérisé en ce que** ledit panneau (4) fait office d'élément de toit (2) recouvrant au moins partiellement ladite zone à protéger (3).

12. Article du type tente ou abri (1) selon la revendication **11, caractérisé en ce que** la zone à protéger (3) comprend une chambre intérieure (5) recouverte au moins partiellement par ledit élément de toit (2), ledit élément de toit (2) et ladite chambre intérieure (5) étant agencés en sorte d'être espacés au moins localement d'une distance (d) par une couche d'air (6), de préférence d'une distance (d) supérieure ou égale à 7 mm.

13. Article isotherme (20), telle une glacière, une valise, un sac isotherme, un manchon de protection d'une gourde comprenant un dispositif de protection solaire (24) selon l'une quelconque des revendications **1** à **10.**

14. Article isotherme (20) selon la revendication **13, caractérisé en ce qu'**il comprend une enveloppe (21) délimitant un volume intérieur (22) correspondant à ladite zone à protéger (23) des rayons solaires, ladite enveloppe (21) ayant au moins une portion (21a,21b,21c,21d,21e,21f) comprenant dans cet ordre ledit dispositif de protection solaire (24), éventuellement un matériau de renfort, une couche (25) ayant un taux d'émissivité ε5 (%) inférieur ou égal à 85%, de préférence inférieur ou égal à 75%.

## Patentansprüche

1. Sonnenschutzvorrichtung (24, 40), die einen vor den Sonnenstrahlen zu schützenden Bereich (3) von einem äußeren Bereich abgrenzt, wobei die Vorrichtung (24, 40) wenigstens eine Bahn (4, 26) mit gegenüberliegenden äußeren (4a, 26a) und inneren (4b) Seiten umfasst, wobei die innere Seite (4b) im Betrieb dazu bestimmt ist, gegenüber dem zu schützenden Bereich (3) ausgerichtet zu sein, wobei die äußere Seite (4a, 26a) im Betrieb dazu bestimmt ist, gegenüber den Sonnenstrahlen ausgerichtet zu sein, und dabei dazu eingerichtet ist, die Sonnenstrahlen zu reflektieren, **dadurch gekennzeichnet, dass** die innere Seite (4b) der Bahn (4, 26), in dieser Reihenfolge übereinander angeordnet, umfasst: eine erste Schicht (7) mit einem Emissionsgrad für Infrarotstrahlung ε1 (%) und eine zweite Schicht (8) mit einem Emissionsgrad für Infrarotstrahlung ε2 (%), wobei der Emissionsgrad ε2 für Infrarotstrahlung (%) der zweiten Schicht (8) geringer als der Emissionsgrad ε1 (%) für Infrarotstrahlung der ersten Schicht (7) ist, wobei die Bahn (4, 26) derart eingerichtet ist, dass die innere Seite (4b) einen Emissionsgrad ε3 (%) für Infrarotstrahlung aufweist, der geringer als der Emissionsgrad ε4 (%) für Infrarotstrahlung der äußeren Seite (4a, 26a) ist.

2. Sonnenschutzvorrichtung (24, 40) nach Anspruch 1, **dadurch gekennzeichnet, dass** der Emissionsgrad ε3 (%) für Infrarotstrahlung der inneren Seite (4b) wenigstens um 10 %-Punkte, vorzugsweise um 20 %-Punkte geringer ist als der Emissionsgrad ε4 (%) für Infrarotstrahlung der äußeren Seite (4a, 26a).

3. Sonnenschutzvorrichtung (24, 40) nach dem einen oder dem anderen der Ansprüche 1 und 2, **dadurch gekennzeichnet, dass** die äußere Seite (4a, 26a) einen Reflexionsgrad von mehr als oder gleich 40 %, gemessen nach der Norm NF EN 410 - 1999, aufweist.

4. Sonnenschutzvorrichtung (24, 40) nach einem der Ansprüche 1 bis 3, **dadurch gekennzeichnet, dass** der Transmissionsgrad der Bahn (4, 26) geringer als oder gleich 15 %, vorzugsweise geringer als oder gleich 5 % ist.

5. Sonnenschutzvorrichtung (40) nach einem der Ansprüche 1 bis 4, **dadurch gekennzeichnet, dass** die erste Schicht (7) Titandioxid umfasst und dass die zweite Schicht (8) Aluminium oder Silber umfasst.

6. Sonnenschutzvorrichtung nach einem der Ansprüche 1 bis 5, **dadurch gekennzeichnet, dass** sie eine opake dritte Schicht, die zwischen der ersten und der zweiten Schicht angeordnet ist, umfasst.

7. Sonnenschutzvorrichtung (40) nach einem der Ansprüche 1 bis 6, **dadurch gekennzeichnet, dass** die äußere Seite (4a) ein Ziermuster umfasst.

8. Schutzvorrichtung (40) nach einem der Ansprüche 1 bis 7, **dadurch gekennzeichnet, dass** die erste Schicht (7) und/oder die zweite Schicht (8) und/oder die dritte Schicht aus wenigstens einem Polymermaterial besteht (bestehen), das - allein oder in Kombination - aus den folgenden Polymeren ausgewählt ist: Polytetrafluorethylen, Polyurethan, Polyethylenterephthalat, Ethylenvinylacetat (EVA), Polyvinylchlorid (PVC).

9. Schutzvorrichtung nach einem der Ansprüche 1 bis 8, **dadurch gekennzeichnet, dass** die zweite Schicht von einer metallisierten Folie, insbesondere einer aluminisierten Folie gebildet ist.

10. Schutzvorrichtung (24, 40) nach einem der Ansprüche 1 bis 9, **dadurch gekennzeichnet, dass** die Bahn (4, 26) eine Textilbahn ist.

11. Artikel vom Typ Zelt oder Unterstand (1), umfassend eine Sonnenschutzvorrichtung (40) nach einem der Ansprüche 1 bis 10, **dadurch gekennzeichnet, dass** die Bahn (4) als Dachelement (2) dient, das den zu schützenden Bereich (3) wenigstens teilweise bedeckt.

12. Artikel vom Typ Zelt oder Unterstand (1) nach Anspruch 11, **dadurch gekennzeichnet, dass** der zu schützende Bereich (3) eine Innenkammer (5), welche durch das Dachelement (2) wenigstens teilweise bedeckt ist, umfasst, wobei das Dachelement (2) und die Innenkammer (5) derart angeordnet sind, dass sie wenigstens lokal um einen Abstand (d) durch eine Luftschicht (6), vorzugsweise um einen Abstand (d) von mehr als oder gleich 7 mm, beabstandet sind.

13. Isolierartikel (20), wie eine Kühlbox, ein Koffer, eine Isoliertasche, eine Schutzmanschette einer Trinkflasche, umfassend eine Sonnenschutzvorrichtung (24) nach einem der Ansprüche 1 bis 10.

14. Isolierartikel (20) nach Anspruch 13, **dadurch gekennzeichnet, dass** er eine Hülle (21) umfasst, die einen Innenraum (22), welcher dem vor den Sonnenstrahlen zu schützenden Bereich (3) entspricht, begrenzt, wobei die Hülle (21) wenigstens einen Abschnitt (21a, 21b, 21c, 21d, 21e, 21f) umfasst, der die Sonnenschutzvorrichtung (24), eventuell ein Verstärkungsmaterial, eine Schicht (25) mit einem Emissionsgrad ε5 (%) von weniger als oder gleich 85 %, vorzugsweise weniger als oder gleich 75 %, in dieser Reihenfolge umfasst.

## Claims

1. A solar protection device (24, 40) delimiting a zone (3) for protection against solar radiation from an outside zone, said device (24, 40) comprising at least one panel (4, 26) having opposite outside and inside faces (4a, 26a; 4b), the inside face (4b) being intended, in operation, to face said zone (3) for protection, the outside face (4a, 26a) being intended, in operation, to face the solar radiation and being arranged to reflect solar radiation, the device being **characterized in that** the inside face (4b) of said panel (4, 26) comprises superposed and in this order: a first layer (7) having an infrared emissivity rate s1 (%) and a second layer (8) having an infrared emissivity rate s2 (%), the infrared emissivity rate s2 (%) of the second layer (8) being less than the infrared emissivity rate ε1 (%) of the first layer (7), said panel (4, 26) being arranged so that said inside face (4b) presents an infrared emissivity rate ε3 (%) that is less than the infrared emissivity rate ε4 (%) of the outside face (4a, 26a).

2. A solar protection device (24, 40) according to claim 1, **characterized in that** the infrared emissivity rate ε3 (%) of the inside face (4b) is at least 10 percentage points and preferably 20 percentage points, less than the infrared emissivity rate ε4 (%) of the outside face (4a, 26a).

3. A solar protection device (24, 40) according to claim 1 or claim 2, **characterized in that** the outside face (4a, 26a) presents a reflectance rate that is greater than or equal to 40%, as measured in compliance with the NF EN 410 - 1999 standard.

4. A solar protection device (24, 40) according to any one of claims 1 to 3, **characterized in that** the transmittance rate of said panel (4, 26) is less than or equal to 15%, preferably less than or equal to 5%.

5. A solar protection device (40) according to any one of claims 1 to 4, **characterized in that** the first layer (7) comprises titanium dioxide and **in that** the second layer (8) comprises aluminum or silver.

6. A solar protection device according to any one of claims 1 to 5, **characterized in that** it comprises a third layer that is opaque and arranged between said first and second layers.

7. A solar protection device (40) according to any one of claims 1 to 6, **characterized in that** the outside face (4a) comprises an ornamental pattern.

8. A protection device (40) according to any one of claims 1 to 7, **characterized in that** the first layer (7), and/or the second layer (8), and/or the third layer is/are made of at least one polymer material selected singly or in combination from the following polymers: polytetrafluoroethylene, polyurethane, polyethylene terephthalate, ethyl vinyl acetate (EVA), polyvinyl chloride (PVC).

9. A protection device according to any one of claims 1 to 8, **characterized in that** the second layer is constituted by a metallized film, in particular an aluminized film.

10. A protection device (24, 40) according to any one of claims 1 to 9, **characterized in that** the panel (4, 26) is a textile panel.

11. A tent or shelter type article (1) including a solar protection device (40) according to any one of claims 1 to 10, **characterized in that** said panel (4) also acts as a roof (2) covering said zone (3) for protection, at least in part.

12. A tent or shelter type article (1) according to claim 11, **characterized in that** the zone (3) for protection comprises an inside chamber (5) covered at least in part by said roof element (2), said roof element (2) and said inside chamber (5) being arranged so as to be spaced apart at least locally by a distance (d) through a layer of air (6), preferably a distance (d) that is greater than or equal to 7 mm.

13. An isothermal article (20) such as an icebox cooler, a suitcase, an isothermal bag, or a sleeve for protecting a flask, the article including a solar protection device (24) according to any one of claims 1 to 10.

14. An isothermal article (20) according to claim 13, **characterized in that** it comprises a shell (21) delimiting an inside volume (22) corresponding to said zone (23) for protection against solar radiation, said shell (21) having at least one portion (21a, 21b, 21c, 21d, 21e, 21f) comprising in this order: said solar protection device (24), optional reinforcing material, and a layer (25) having an emissivity rate ε5 (%) less than or equal to 85%, preferably less than or equal to 75%.
